# EUROPÄISCHE PATENTSCHRIFT

(11) **EP 0 829 603 B1**
(45) Veröffentlichungstag und Bekanntmachung des Hinweises auf die Patenterteilung: **28.11.2001**
(21) Anmeldenummer: 97109728.2
(22) Anmeldetag: 14.06.1997
(51) Int. Cl.: E05C 1/04, E05C 17/54, E06B 3/88

(54) **Verriegelungseinsatz für Türen- oder Fensterprofile**
Insertable lock for door- or window profiles
Verrouillage inséré pour profils de portes ou de fenêtres

(30) Priorität: 12.09.1996 DE 19637110
(43) Veröffentlichungstag der Anmeldung: 18.03.1998
(73) Patentinhaber: Willrich, Peter, 52388 Nörvenich (DE)
(72) Erfinder: Willrich, Peter, 52388 Nörvenich (DE)
(74) Vertreter: Castell, Klaus, Dr.

(56) Entgegenhaltungen:
- EP-A- 0 672 807
- US-A- 3 378 290
- US-A- 3 617 080

## Beschreibung

Die Erfindung betrifft einen Verriegelungseinsatz für Türen- oder Fensterprofile mit einem in Längsrichtung des Verriegelungseinsatzes verschiebbaren Riegel, wobei sich der Verriegelungseinsatz über die abgelängte Länge des Türen- oder Fensterprofils erstreckt.

Derartige Verriegelungseinsätze werden vor allem bei Stülptüren oder Stülpfenstern benötigt.

Für den Einsatz in Kunststoff-Stülptüren ist von der Firma FUHR ein Einsteck-Türkantriegel Nr. 344 KT bekannt. Dieser Türkantriegel hat ein Deckblech und einen darin versenkbaren Hebel, mit dem eine hinter dem Deckblech angeordnete Mechanik bedienbar ist. Für den Einbau dieses Einstecktürkantriegels wird im Kunststofftürprofil eine Ausnehmung ausgefräst, in die die Mechanik des Türkantriegels einsteckbar ist. Der Türkantriegel wird dann mittels Schrauben am Profil befestigt. Durch Schwenken des Hebels am Türkantriegel kann dann ein Riegel in Längsrichtung des Profil ausgefahren werden.

Die Fräsarbeiten am Kunststoffprofil beim Einbau des Verriegelungseinsatzes sind jedoch sehr aufwendig. Außerdem muss der gefräste Durchbruch genau positioniert werden, damit beim eingebauten Türflügel der Riegel weit genug - aber nicht zu weit - in den Rahmen greift.

Aus der US 3,617,080 und der US 3,378,290 sind Verriegelungseinsätze bekannt, die sich über die abgelängte Länge des Türen- oder Fensterprofils strecken. Diese Profileinsätze sind jedoch so ausgebildet, dass kein Platz für weitere Funktionen am Profileinsatz vorhanden ist und die Einsätze werden daher ausschließlich für die Führung eines Riegels und dessen Betätigung verwendet.

Der vorliegenden Erfindung liegt die Aufgabe zugrunde, einen gattungsgemäßen Verriegelungseinsatz derart weiter zu bilden, dass er für unterschiedliche Anforderungen am Tür- und Fensterprofil einsetzbar ist.

Diese Aufgabe wird dadurch gelöst, dass der Verriegelungseinsatz eine Schließleiste aufweist.

Für den Einbau eines derart langgestreckten Verriegelungseinsatzes ist nur eine Nut im Profil der Türe oder des Fensters notwendig, die sich über die Länge des Profils erstreckt. Die Nut muss so tief sein, dass sie den Riegel und vorzugsweise auch die Mechanik aufnimmt. Diese Nut kann nachträglich in ein Türen- oder Fensterprofil eingeschnitten werden oder das Profil wird schon bei seiner Herstellung mit einer derartigen Nut versehen.

Der erfindungsgemäße Verriegelungseinsatz ist sehr leicht in die Nut einsetzbar und deckt die gesamte Nut ab.

Diese Schließleiste erstreckt sich vorzugsweise ebenfalls über die Länge des Türen- oder Fensterprofils und deckt einen Teil der Innenseite des Profils ab, während der übrige Teil der Innenseite vom restlichen Verriegelungseinsatz abgedeckt wird. Die Schließleiste kann einstückig mit dem Verriegelungseinsatz ausgebildet sein oder als weiteres Teil neben der Schließleiste angeordnet werden.

Vorteilhaft ist es, wenn der Verriegelungseinsatz eine sich in Längsrichtung des Verriegelungseinsatzes erstreckende Hinterschneidung aufweist. Eine derartige Hinterschneidung erlaubt es, mit einer entsprechenden Hinterschneidung in der Nut des Tür- oder Fensterprofils so zusammenzuwirken, dass der Verriegelungseinsatz in die Nut einrastbar ist. Dadurch wird eine genaue Positionierung und Befestigung des Verriegelungseinsatzes erreicht.

Eine Ausgestaltung der Erfindung sieht vor, dass der Verriegelungseinsatz zwei gegeneinander verschiebbare Riegel aufweist. Da der Verriegelungseinsatz sich über die gesamte Türe oder das gesamte Fenster erstreckt, ist es insbesondere bei Türen häufig von Vorteil, wenn an der Oberseite und der Unterseite ein Riegel vorsteht.

Um eine genaue Führung des Riegels zu erreichen, ist vorgeschlagen, dass der Verriegelungseinsatz eine sich über die Länge des Verriegelungseinsatzes erstreckende Riegelführung aufweist. Diese Riegelführung kann beispielsweise als Rohr ausgebildet sein, um den in Längsrichtung des Verriegelungseinsatzes verschiebbaren Riegel eindeutig zu führen.

Vorteilhaft ist es, wenn der Verriegelungseinsatz eine sich über die Länge des Verriegelungseinsatzes erstreckende Abdeckung aufweist. Eine derartige Abdeckung ermöglicht es, nicht nur die U-förmige Nut, in der der Riegel führbar ist, abzudecken, sondern die gesamte, den Tür- oder Fensterangeln gegenüberliegende Innenseite des Türen- oder Fensterprofils.

Vorzugsweise ist der Verriegelungseinsatz im wesentlichen als Strangpressprofil oder als Kantprofil aus Metall hergestellt. Dies erlaubt eine schnelle preisgünstige Herstellung großer Mengen. Als Material eignet sich vor allem Aluminium.

Ein Ausführungsbeispiel des erfindungsgemäßen Verriegelungseinsatzes ist in der Zeichnung dargestellt und wird im folgenden näher beschrieben.

Es zeigt
- Figur 1: eine perspektivische schematische Darstellung des in eine Türe eingebauten Verriegelungseinsatzes
- Figur 2: einen Schnitt durch das in Figur 1 gezeigte Türprofil längs der Linie II-II in Figur 1,
- Figur 3: einen verkleinerten Schnitt durch das Türprofil im Bereich eines eingreifenden Bolzens und
- Figur 4: einen verkleinerten Schnitt durch das Türprofil im Bereich einer eingebauten Falle des Türschlosses,
- Figur 5: eine Vorderansicht des Verriegelungseinsatzes,
- Figur 6: einen ersten vergrößerten Ausschnitt aus Figur 5,
- Figur 7: einen zweiten vergrößerten Ausschnitt aus Figur 5,
- Figur 8: einen dritten vergrößerten Ausschnitt aus Figur 5,
- Figur 9: einen Schnitt durch den Ausschnitt aus Figur 6 längs der Linie IX-IX,
- Figur 10: einen ersten Schnitt durch den Ausschnitt aus Figur 7 längs der Linie X-X,
- Figur 11: einen zweiten Schnitt durch den Ausschnitt aus Figur 7 längs der Linie XI-XI.
- Figur 12: einen Schnitt durch die Schwelle mit Erhöhung
- Figur 13: einen Schnitt durch den oberen waagerechten Holm des Türrahmens

In Figur 1 ist ein Ausschnitt einer Stülptüre 1 gezeigt, die ein Türblatt 2 aufweist, das über ein Bodenprofil 3 schwenkbar ist. An der den Angeln gegenüberliegenden Seite 4 des Türblattes 2 ist ein Profil 5 in senkrechter Ausrichtung angebracht. An der bei geschlossener Türe zwischen den Türflügeln liegen den Seite 6 des Profils 5 ist ein Verriegelungseinsatz 7 befestigt, der die gesamte Seite 6 abdeckt. In diesem Verriegelungseinsatz 7 ist ein Riegel (nicht gezeigt) geführt, der mit einer an der Bodenleiste 3 angeordneten Erhöhung 8 zusammenwirkt, um das Türblatt 2 an der Bodenleiste 3 zu verriegeln.

Der in Figur 2 dargestellte Schnitt durch das in Figur 1 gezeigte Profil zeigt den inneren Aufbau des Profils 5 und einen Schnitt durch den Verriegelungseinsatz 7.

Das Profil 5 ist ein Strangpreßprofilteil aus PVC oder Aluminium, das über seine gesamte Länge die gleichen Abmessungen aufweist. Im Querschnitt ist eine erste Kammer 9 mit einer Verstärkung 10 erkennbar. Weitere Kammern 11, 12, 13 sind durch Stege voneinander getrennt, die zum Teil kreisförmige Hohlräume 14, 15 als Schraubkanäle aufweisen.

Das Profil 5 hat eine gegenüber dem restlichen Profilkörper verbreiterte Außenseite 16 und eine zum anderen Türflügel weisende Innenseite 17. Diese Innenseite 17 hat einen Raum 18 für einen in Längsrichtung des Profils 5 verschiebbaren Riegel 19. Dieser Raum 18 ist zur Innenseite 17 des Profils 5 offen und als U-förmige Nut 20 ausgebildet. Der Riegel ist im vorliegenden Fall als Rundstab ausgebildet. Er kann aber auch aus Flachmaterial oder sogar oval hergestellt sein.

Der Verriegelungseinsatz 7 ist in diese Nut 20 einsteckbar ausgebildet. Der Verriegelungseinsatz 7 deckt mit einer eine Schließleiste enthaltenden ebenen Leiste 22 die gesamte Innenseite 17 des Profils 5 ab. Eine am Verriegelungseinsatz 7 befestigte Riegelführung 23 ist als Rohr ausgebildet, das am konkaven Boden 24 der Nut 20 anliegt.

Als Alternative (nicht gezeigt) wird vorgeschlagen, direkt hinter der ebenen Leiste 22 eine rechteckige Riegelführung vorzusehen, in der ein Flachstahl als Riegel bewegbar ist. Diese Alternative ist besonders sinnvoll, wenn nur ein kleiner Raum 18 zur Verfügung steht.

Neben der Riegelführung 23 erstreckt sich auf der der Innenseite 17 gegenüberliegenden Seite der Leiste 22 im Bereich der Schließleiste 21 ein Steg 25, der in eine Nut 26 im Profil 5 einsteckbar ist.

Der Verriegelungseinsatz 7 ist einfach in das Profil 5 einsetzbar. Seine Leiste 22 verdeckt im eingebauten Zustand sowohl die unebene Innenseite 17 des Profils 5 als auch die Riegelführung 23.

Die Verwendung des Verriegelungseinsatzes 7 als Schließleiste 21 zeigen die Figuren 3 und 4. Figur 3 zeigt eine Aussparung 27 in der Leiste 22 des Verriegelungseinsatzes 7, die so ausgebildet ist, daß ein Bolzen 28 in die Ausnehmung 27 eingreifen kann.

Figur 4 zeigt die Umgestaltung des Verriegelungseinsatzes 7 im Bereich der Falle 29 der Türe 1.

Sowohl im Bereich des Bolzens 28 als auch im Bereich der Falle 29 werden bereichsweise Einfräsungen in den Verriegelungseinsatz 7 vorgenommen, um den Einbau konventioneller Teile zu ermöglichen.

Die in Figur 5 gezeigte Vorderansicht des Verriegelungseinsatzes 7 zeigt den Verriegelungseinsatz 7 zwischen dem Bodenprofil 3 und dem oberen, waagerechten Holm 30 des Türrahmens. Der Verriegelungseinsatz ist mit 4 Schrauben 31, 32, 33 und 34 am Profil 5 befestigt. Außerdem sind jeweils im oberen und im unteren Teil des Verriegelungseinsatzes 7 Aussparungen 27 und 35 für Bolzen 28 vorgesehen, die wie in Figur 3 gezeigt, mit der Schließleiste 21 zusammenwirken. Im oberen Drittel des Verriegelungseinsatzes 7 ist ein in seiner Ausführung bekannter Kipphebel 36 angebracht, der dazu dient, zumindest einen Riegel 19 in der Riegelführung 23 zu bewegen. An Stelle eines Kipphebels ist auch ein seitlich schwenkbarer Hebel einsetzbar.

Etwa in der Mitte des Verriegelungseinsatzes 7 ist der Bereich der Falle 29 mit einer darunterliegenden Öffnung 37 für einen Türriegel gezeigt.

Zur besseren Darstellung der Ausführungen zur Figur 5 sind in den Figuren 6, 7 und 8 vergrößerte Ausschnitte gezeigt, die mit den entsprechenden Bezugsziffern versehen sind.

Darüberhinaus zeigen die Schnitte gemäß den Figuren 9 bis 11 die Ausgestaltung des Verriegelungseinsatzes 7 an den entsprechenden Stellen in Figur 6 und 7.

Figur 12 zeigt in vergrößerter Darstellung das Zusammenwirken des Riegels 19 mit der auf der Bodenleiste 3 mit der Schraube 38 angebrachten Erhöhung 8. Hier ist gut zu erkennen, daß der Riegel nicht in die Bodenleiste 38 oder unter die Schwelle eindringt, sondern nur in die in der Erhöhung vorgesehene Vertiefung 39. Dadurch wird ein Eindringen von Wasser in den Raum 40 unter der Türschwelle oder in der Bodenleiste 38 vermieden.

Figur 13 zeigt in vergrößerter Darstellung einen Einsatz 40 in dem waagerechten Holm 30 das Türrahmens in den der Riegel 19 eingreift.

## Patentansprüche

1. Verriegelungseinsatz (7) für Türen- oder Fensterprofile (5) mit einem in Längsrichtung des Verriegelungseinsatzes verschiebbaren Riegel, wobei sich der Verriegelungseinsatz über die abgelängte Länge des Türen- oder Fensterprofils erstreckt, **dadurch gekennzeichnet, dass** der Verriegelungseinsatz eine Schließleiste aufweist.

2. Verriegelungseinsatz (7) nach Anspruch 1, **dadurch gekennzeichnet, dass** der Verriegelungseinsatz (7) eine sich in Längsrichtung des Verriegelungseinsatzes erstreckende Hinterschneidung aufweist.

3. Verriegelungseinsatz (7) nach einem der vorhergehenden Ansprüche, **dadurch gekennzeichnet, dass** er zwei gegeneinander verschiebbare Riegel aufweist.

4. Verriegelungseinsatz (7) nach einem der vorhergehenden Ansprüche, **dadurch gekennzeichnet, dass** er eine sich über die Länge des Verriegelungseinsatzes erstreckende Riegelführung aufweist.

5. Verriegelungseinsatz (7) nach einem der vorhergehenden Ansprüche, **dadurch gekennzeichnet, dass** er eine sich über die Länge des Verriegelungseinsatzes erstreckende Abdeckung aufweist.

6. Verriegelungseinsatz (7) nach einem der vorhergehenden Ansprüche, - **dadurch gekennzeichnet, dass** er im wesentlichen als Strangpressprofil hergestellt ist.

7. Verriegelungseinsatz (7) nach einem der vorhergehenden Ansprüche, **dadurch gekennzeichnet, dass** er als Kantprofil aus Metall hergestellt ist.

8. Verriegelungseinsatz (7) nach einem der vorhergehenden Ansprüche, **dadurch gekennzeichnet, dass** er aus Aluminium hergestellt ist.

## Claims

1. Insert lock (7) for door or window profiles (5) with a bolt which can be displaced in the lengthwise direction of the insert lock, with the insert lock extending over the trimmed length of the door or window profile, **characterized in that** the insert lock has a lock plate.

2. Insert lock (7) according to claim 1, **characterized in that** the insert lock (7) has an undercut extending in the lengthwise direction of the insert lock.

3. Insert lock (7) according to one of the preceding claims, **characterized in that** it has two bolts which can be displaced in opposite directions.

4. Insert lock (7) according to one of the preceding claims, **characterized in that** it has a bolt guide extending over the length of the insert lock.

5. Insert lock (7) according to one of the preceding claims, **characterized in that** it has a cover extending over the length of the insert lock.

6. Insert lock (7) according to one of the preceding claims, **characterized in that** it is essentially produced as a continuously cast profile.

7. Insert lock (7) according to one of the preceding claims, **characterized in that** it is produced as an edge profile from metal.

8. Insert lock (7) according to one of the preceding claims, **characterized in that** it is produced from aluminum.

## Revendications

1. Verrouillage inséré (7) pour profils (5) de portes ou de fenêtres avec un verrou déplaçable dans la direction longitudinal du verrouillage inséré, dans lequel le verrouillage inséré se prolonge sur la longueur tronçonnée du profil de portes ou de fenêtres, **caractérisé en ce que** le verrouillage inséré présente un bandeau de fermeture.

2. Verrouillage inséré (7) selon la revendication 1,
**caractérisé en ce que** le verrouillage inséré (7) présente une contre-dépouille se prolongeant dans la direction longitudinale du verrouillage.

3. Verrouillage inséré (7) selon l'une quelconque des revendications précédentes, **caractérisé en ce qu'**il présente deux verrous déplaçables l'un contre l'autre.

4. Verrouillage inséré (7) selon l'une quelconque des revendications précédentes, **caractérisé en ce qu'**il présente un guidage de verrou se prolongeant sur la longueur du verrouillage inséré.

5. Verrouillage inséré (7) selon l'une quelconque des revendications précédentes, **caractérisé en ce qu'**il présente une couverture se prolongeant sur la longueur du verrouillage inséré.

6. Verrouillage inséré (7) selon l'une quelconque des revendications précédentes, **caractérisé en ce qu'**il est fabriqué essentiellement sous forme de profilé extrudé.

7. Verrouillage inséré (7) selon l'une quelconque des revendications précédentes, **caractérisé en ce qu'**il est fabriqué sous forme de profilé équarri en métal.

8. Verrouillage inséré (7) selon l'une quelconque des revendications précédentes, **caractérisé en ce qu'**il est fabriqué en aluminium.
